# FASCICULE DE BREVET EUROPEEN

(11) **EP 1 977 048 B1**
(45) Date de publication et mention de la délivrance du brevet: **09.09.2009**
(21) Numéro de dépôt: 06841956.3
(22) Date de dépôt: 15.12.2006
(51) Int. Cl.: E02D 1/02

(54) **SONDE POUR PRESSIOMETRE ET PRESSIOMETRE**
DRUCKMESSERSONDE UND DRUCKMESSER
PRESSURE METER PROBE AND PRESSURE METER

(30) Priorité: 15.12.2005 FR 0512767
(43) Date de publication de la demande: 08.10.2008
(73) Titulaire: DATC Europe, 25000 Besançon (FR)
(72) Inventeur: COUR, Francis, F-78600 Maison Lafitte (FR)
(74) Mandataire: Oudin, Stéphane
(86) Numéro de dépôt international: PCT/FR2006/002753
(87) Numéro de publication internationale: WO 2007/080282

(56) Documents cités:
- FR-A- 2 512 860
- FR-A- 2 827 318
- US-A- 4 598 591

## Description

L'invention concerne, de façon générale, les techniques de diagraphie.

Plus précisément, l'invention concerne un pressiomètre destiné à permettre l'évaluation d'une propriété géotechnique du sous-sol, ce pressiomètre comprenant, en tant que sous-ensembles, un outil de fond destiné à être introduit dans un forage, un équipement de surface, et des moyens de raccordement au moins propres à relier l'outil à l'équipement, ces sous-ensembles comprenant eux-mêmes au moins un premier manchon gonflable porté par l'outil de fond, un réservoir sensiblement indéformable contenant des volumes complémentaires de gaz et de liquide, une source de gaz sous pression, un premier conduit reliant la source de gaz au volume de gaz du réservoir, un deuxième conduit reliant le volume de liquide du réservoir au premier manchon gonflable, des moyens de contrôle de débit interposés sur le premier conduit, un capteur de pression propre à fournir un signal lié à la pression du liquide dans le réservoir, et un capteur de volume propre à fournir un signal lié au volume du liquide dans le réservoir.

Des dispositifs de ce type sont très bien connus de l'homme du métier depuis leur invention par L. Ménard en 1955. Ils sont notamment décrits dans le brevet FR 1.117.983. Le document US 4 598 591 décrit une sonde selon le préambule de la revendication 1.

Le pressiomètre permet d'évaluer in situ les paramètres mécaniques des sols.

Une fois l'outil de fond, ou "sonde", introduit dans un forage, chaque manchon gonflable est soumis à une pression croissante par paliers, en nombre de six à quatorze par exemple, et suivant une progression arithmétique.

A chaque palier, le volume de liquide introduit dans le premier manchon à partir du réservoir est mesuré, typiquement 15 secondes, 30 secondes et une minute après la fin de la mise en pression.

Le résultat de ces mesures est traduit par deux graphiques de chargement, ou courbes pressiométriques, dont l'une donne la variation de volume, mesurée à une minute, en fonction de la pression, et dont l'autre correspond aux variations de volume entre 30 secondes et une minute, en fonction de la pression.

Les pressiomètres existants souffrent de plusieurs défauts qui limitent très sérieusement la précision des résultats qu'ils fournissent.

L'invention, qui s'inscrit dans ce contexte, a justement pour but de pallier ces imperfections et de proposer un pressiomètre de précision.

A cette fin, le pressiomètre de l'invention, par ailleurs conforme à la définition générique qu'en donne le préambule ci-dessus, est essentiellement **caractérisé en ce que** le réservoir est porté par l'outil de fond, en ce que le capteur de volume comprend un détecteur de niveau de liquide logé dans le réservoir, et en ce que les moyens de raccordement comprennent un lien de transmission reliant le détecteur de niveau à l'équipement de surface.

Grâce à cet agencement, le volume est mesuré de façon simple et fiable sans que la mesure obtenue soit perturbée par divers artefacts, tels que le poids de la colonne de liquide entre la surface et le fond, la déformation du conduit de liquide qui, dans les pressiomètres existants, relie généralement le premier manchon au réservoir disposé en surface, ou encore l'inertie qu'oppose ce conduit à la circulation de liquide entre la surface et le fond.

En configuration opérationnelle de l'outil de fond dans un forage, le réservoir est avantageusement disposé au-dessus du premier manchon gonflable, c'est-à-dire plus proche de la surface du sol que ce premier manchon.

De préférence, le signal de volume est de nature électrique, le lien de transmission comprenant alors une ligne électrique.

Dans le mode de réalisation privilégié de l'invention, il est prévu que le liquide présente une résistivité électrique relativement faible, que le détecteur de niveau comprenne au moins un élément résistif relié à un générateur d'énergie électrique et partiellement immergé dans le liquide, que l'élément résistif présente une forme allongée suivant la hauteur du réservoir et une résistivité électrique relativement forte, et que le liquide et l'élément résistif partiellement shunté par le liquide forment pour le générateur une charge résistive présentant une résistance dépendant du niveau de ce liquide dans le réservoir.

Par ailleurs, le générateur d'énergie électrique délivre de préférence un courant alternatif pour éviter les polarisations parasites.

Pour simplifier la mesure et son interprétation, le réservoir peut être de forme cylindrique, l'élément résistif pouvant lui-même s'étendre suivant l'axe central du réservoir.

Comme dans le cas des pressiomètres connus, l'outil de fond du pressiomètre de l'invention peut comprendre en outre des deuxième et troisième manchons gonflables, et un troisième conduit reliant le volume de gaz du réservoir à ces deuxième et troisième manchons.

Pour augmenter encore la précision du pressiomètre de l'invention, il est possible de prévoir que les moyens de contrôle de débit comprennent un ajutage et un clapet, que l'équipement de surface comprenne en outre des moyens de pilotage de pression dans lesquels sont mémorisés une pluralité de consignes de pression de valeurs croissantes, un programme d'application successive dans le temps de ces consignes, et une loi de correspondance reliant au moins ces consignes à des intervalles de temps respectifs correspondants, et que ces moyens de pilotage de pression soient conçus pour ouvrir sélectivement le clapet, en vue de l'application de chaque nouvelle consigne de pression conformément au programme, pendant l'intervalle de temps correspondant à cette consigne.

Grâce à cet agencement, la pression du liquide est contrôlée de façon rigoureuse, sans intervention humaine, et sans subir ni l'influence de l'écoulement du gaz sur la mesure de la pression, ni celle du retard d'établissement de la pression dans le réservoir.

De préférence, les moyens de pilotage de pression sont reliés au capteur de pression et sont en outre conçus pour ouvrir le clapet pendant un intervalle de temps prédéfini en réponse à un déficit du signal de pression par rapport à une pression de consigne, lorsque ce déficit apparaît pendant un palier à cette pression de consigne et lorsqu'il dépasse un seuil prédéterminé.

Les moyens de pilotage de pression comprennent par exemple une unité de commande actionnant le clapet et un ordinateur dans lequel sont mémorisés les consignes de pression, le programme, et la loi de correspondance, cet ordinateur étant relié à l'unité de commande et la pilotant.

Dans un mode de réalisation aisé de l'invention, les moyens de contrôle de débit peuvent comprendre une électrovalve portant à la fois l'ajutage et le clapet.

Dans un autre mode de réalisation, le conduit d'alimentation en gaz est relié, dans le réservoir, d'une part à un premier clapet, par exemple via un premier conduit ou canal, permettant l'admission du gaz dans le réservoir, et d'autre part à un deuxième clapet, par exemple via un deuxième conduit ou canal, permettant l'échappement du gaz hors du réservoir.

On peut notamment envisager que le premier et le deuxième clapet soient disposés sur un seul conduit ou canal.

Le clapet peut être choisi parmi tout type de clapet, notamment un clapet à bille, boule, soupape, piston ou disque.

On peut avantageusement utiliser un clapet comprenant un corps de clapet, notamment tubulaire, muni de deux zones filetées séparées par une butée, le corps de clapet étant prolongé par un élément tubulaire plus fin que le corps de clapet, notamment de diamètre inférieur au diamètre du corps de clapet lorsque celui-ci est tubulaire, et comprenant un orifice de sortie de gaz recouvert d'une enveloppe cylindrique élastique.

L'enveloppe cylindre élastique peut être choisie parmi tout type de matériau élastique et étanche, notamment le caoutchouc.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue schématique en coupe verticale d'un pressiomètre conforme à l'invention et en cours d'utilisation;
- la figure 2 est une vue schématique en coupe verticale d'un détail fonctionnel de ce pressiomètre ;
- la figure 3 est une vue schématique d'un détail du pressiomètre selon un mode de réalisation ;
- la figure 4 est une vue schématique d'un clapet utilisable dans le pressiomètre selon ce mode de réalisation.

Comme annoncé précédemment, l'invention concerne un pressiomètre destiné à permettre l'évaluation d'une propriété géotechnique du sous-sol.

Un tel appareil comprend, en tant que sous-ensembles, un outil de fond 1 destiné à être introduit dans un forage F, un équipement de surface 2, et des moyens de raccordement, tels que 30 à 33, permettant notamment de relier l'outil 1 à l'équipement 2.

L'outil de fond 1 comprend en général trois manchons gonflables, à savoir un manchon principal et central 11, et deux manchons auxiliaires 12 et 13, adjacents au manchon central 11 et situés de part et d'autre de ce dernier.

Le manchon principal 11 est essentiellement formé par une membrane élastique annulaire susceptible d'être gonflée par injection d'un liquide L sous pression, par exemple de l'eau, provenant d'un réservoir 4 et acheminé par un conduit 32.

Le réservoir 4 est par exemple réalisé dans un cylindre métallique sensiblement indéformable aux pressions considérées, de façon à ce que la variation de volume de liquide dans le réservoir 4 soit uniquement due à la déformation du manchon central 11. Le réservoir 4 contient, au-dessus du liquide L, un gaz G de propulsion tel que de l'azote pressurisé, le liquide et le gaz occupant des volumes respectifs et complémentaires Vl et Vg de ce réservoir 4.

L'équipement de surface 2 comprend typiquement une source 21 de gaz propre à délivrer le gaz G sous pression et reliée au volume de gaz Vg du réservoir 4 par un conduit d'alimentation 31.

L'équipement de surface 2 comprend également des moyens de contrôle de débit, tels que 220-222, qui sont interposés sur le conduit 31 et qui permettent de contrôler le passage du gaz G de la source 21 vers le réservoir 4, donc le passage du liquide L du réservoir 4 vers le manchon 11 à travers le conduit 32.

Le pressiomètre de l'invention comprend encore, de façon classique, un capteur de pression 5 et un capteur de volume 6, le capteur de pression 5 étant conçu pour fournir un signal Sp lié à la pression du liquide L dans le réservoir 4, et le capteur de volume 6 étant conçu pour fournir un signal Sv lié au volume Vl du liquide dans le réservoir 4.

Selon l'invention, le capteur de volume 6 comprend un détecteur 61 de niveau de liquide logé dans le réservoir 4, ce réservoir étant porté par l'outil de fond 1 et par exemple disposé au-dessus du manchon gonflable central 11 lorsque l'outil de fond 1 est en place dans un forage F.

Un lien de transmission 30 est alors prévu pour relier le détecteur de niveau 61 à l'équipement de surface 2, ce lien étant par exemple constitué par une ligne électrique dans le cas avantageux où le signal de volume Sv est de nature électrique.

Dans un mode de réalisation efficace de l'invention, le détecteur de niveau 61 est de type résistif.

Pour ce faire, le liquide L est choisi pour présenter une résistivité électrique relativement faible. Il est notamment possible d'utiliser, en tant que liquide L, de l'eau ionisée par la présence d'impuretés, de sel ou, plus avantageusement encore, d'antigel.

Le détecteur de niveau 61 est quant à lui composé par exemple d'un élément résistif 610 et d'un conducteur pur tel qu'une barre de cuivre, l'élément résistif et le conducteur étant reliés à un générateur d'énergie 25 électrique 60 et partiellement immergés dans le liquide L du réservoir 4.

Le générateur délivre par exemple un courant alternatif d'amplitude constante et de fréquence égale à 270 Hz.

L'élément résistif 610 présente une forme allongée suivant la hauteur du réservoir 4 et, par définition, une résistivité électrique relativement forte c'est-à-dire au moins cent fois supérieure à celle du liquide L.

L'élément résistif 610 est par exemple enroulé autour de la barre conductrice 611 sans être en contact galvanique direct avec cette barre.

Dans ces conditions, l'élément résistif 610 et la barre conductrice 611 sont galvaniquement reliés l'un à l'autre par le liquide L au voisinage immédiat du niveau de ce liquide dans le réservoir, l'élément résistif 610 étant shunté par le liquide sur toute sa longueur immergée.

En d'autres termes, le liquide L, l'élément résistif 610, et accessoirement la barre conductrice 611, forment pour le générateur de courant 60 une charge résistive CR dont la résistance électrique dépend du niveau de ce liquide dans le réservoir 4, donc du volume de liquide L dans ce réservoir.

Le signal Sv de volume peut ainsi être représenté par le signal de sortie d'un voltmètre à détection en phase 62 installé en parallèle sur le générateur de courant 60.

En variante, la paroi du réservoir 4, également supposée conductrice, peut être utilisée à la place de la barre conductrice 611 pour refermer la boucle de courant.

Des détecteurs de niveau de ce type sont par exemple décrits dans le brevet US 4 188 826.

Comme le montre la figure 1, le capteur de pression peut quant à lui être disposé dans la phase gazeuse du contenu du réservoir 4, et notamment dans le conduit 31 d'alimentation en gaz G.

Comme le montre encore la figure 1, les manchons gonflables auxiliaires 12 et 13 sont sélectivement gonflés par le gaz G, et à cette fin reliés, par un conduit 33, au volume Vg de gaz G du réservoir 4.

La précision du pressiomètre de l'invention peut encore être augmentée en dotant l'équipement de surface de moyens de pilotage de pression, et en prévoyant que les moyens de contrôle de débit comprennent un ajutage 221 et un clapet 222, par exemple intégrés à une électrovalve 220.

Dans le mode de réalisation illustré, les moyens de pilotage de pression comprennent une unité de commande 7 propre à actionner le clapet 222, et un ordinateur 8 relié à l'unité de commande 7 et la pilotant.

L'ordinateur 8 est doté d'une mémoire dans laquelle sont stockés une pluralité de consignes de pression de valeurs croissantes Kpi, un programme PROG d'application successive dans le temps de ces consignes Kpi, et une loi de correspondance CORR permettant de déterminer, au moins sur la base des consignes Kpi, des intervalles de temps respectifs correspondants Tpi.

Le programme PROG a pour fonction de déterminer à quels instants devront être appliqués les différents paliers de pression, les consignes Kpi définissant quant à elles les valeurs des différentes pressions qui devront être atteintes et maintenues au cours de ces différents paliers de pression.

La loi de correspondance CORR est définie de manière qu'à chaque nouveau palier de pression, c'est-à-dire lors de l'application de chaque nouvelle consigne de pression Kpi conformément au programme PROG, cette consigne de pression puisse être atteinte par l'ouverture du clapet 222, par les moyens 7 et 8 de pilotage de pression, pendant l'intervalle de temps Tpi correspondant à cette consigne Kpi.

En pratique, comme le gaz G est admis dans le réservoir G à travers l'ajutage 221, il s'écoule de façon laminaire.

La masse de gaz G admise dans le réservoir pendant une durée déterminée est donc, conformément à la loi de Poiseuille, essentiellement représentée par une fonction linéaire de cette durée, l'incidence mineure des variations de la différence entre les pressions existant en amont et en aval de l'ajutage pouvant en outre être prise en compte et corrigée grâce à la connaissance préalable de la pression en amont de l'ajutage 221 et de la consigne Kpi à atteindre.

En variante, ou de façon cumulative, la loi de correspondance CORR peut être déterminée ou affinée expérimentalement par un calibrage préliminaire.

La loi CORR peut enfin être mémorisée sous forme d'une relation mathématique, ou plus simplement sous forme d'une ou plusieurs abaques.

Une fois qu'un nouveau palier de pression a été atteint de la façon indiquée ci-dessus, il convient de maintenir la pression dans le réservoir 4 à la valeur de la pression de consigne de ce palier jusqu'à l'instant où un autre palier de pression devra être atteint.

Comme cependant le manchon 11 peut, pendant la durée d'un palier de pression, refouler radialement la paroi du forage F et donc augmenter de volume, la pression dans le réservoir 4 peut décroître pendant cette durée et doit donc être compensée.

Pour ce faire, l'ordinateur 8 reçoit le signal de pression Sp en provenance du capteur de pression 5 auquel il est relié et compare ce signal de pression Sp, en permanence ou périodiquement à fréquence élevée, à la pression de consigne Kpi qui doit être maintenue pendant le palier de pression en cours.

Dans le cas où le signal de pression Sp présente, par rapport à cette pression de consigne Kpi, un déficit supérieur à un seuil de tolérance prédéterminé, l'ordinateur 8 transmet à l'unité de commande 7 l'ordre d'ouvrir le clapet 222 pendant un intervalle de temps prédéfini T0.

En pratique, l'intervalle de temps T0 est choisi de manière que la masse de gaz traversant l'ajutage 221 pendant cet intervalle de temps soit au moins légèrement supérieure à la masse de gaz nécessaire, dans le pire cas, pour compenser le déficit de pression correspondant au seuil de tolérance.

Dans le cas où la précision souhaitée sur le maintien de la pression au cours d'un palier est élevée, c'est-à-dire dans le cas où la valeur donnée au seuil de tolérance est faible, l'intervalle de temps T0 prendra donc lui-même une valeur faible, la compensation adéquate du déficit de pression au cours d'un palier de pression étant réalisée par adaptation automatique de la fréquence d'ouverture du clapet 222 en fonction de la vitesse de la chute de pression dans le réservoir 4.

Enfin, l'ordinateur 8, qui reçoit le signal de volume Sv, assure également l'enregistrement de ce signal Sv et du signal de pression Sp de manière corrélée dans le temps, en vue du traitement ultérieur de ces signaux.

La figure 3 illustre de manière schématique le haut du réservoir 4 selon un mode de réalisation du pressiomètre selon l'invention.

Conformément à ce mode de réalisation, le conduit 33 d'alimentation en gaz G est relié, dans le volume de gaz Vg du réservoir 4, à un premier clapet 40 via un premier canal 331, et d'autre part à un deuxième clapet 41, via un deuxième canal 332. Le clapet 40 est disposé de façon à permettre l'admission du gaz G issu de la source de gaz 21 dans le réservoir 4, tandis que le clapet 41 est disposé de façon à permettre l'échappement du gaz G depuis le réservoir 4 vers le conduit 33. Les clapets 40 et 41 sont disposés à l'aide d'éléments de support 48 et 49.

Ainsi, lorsque l'on injecte du gaz G depuis la source de gaz 21 vers la sonde 1, pour procéder aux essais pressiométriques, le gaz G est admis dans le réservoir via le clapet 40. Lorsque l'on a terminé les essais et que l'on souhaite évacuer le gaz G hors du réservoir 4 en diminuant la pression de gaz, le gaz G s'échappe du réservoir 4 via le clapet 41. Grâce à la présence des deux clapets 40, 41, le liquide L présent dans le réservoir 4 ne peut s'échapper du réservoir 4, aussi bien pendant les essais pressiométriques que pendant la manipulation de la sonde 1 en surface. La sonde 1 peut ainsi être transportée horizontalement, ou même verticalement à l'envers, le réservoir 4 étant positionné en-dessous des trois manchons 11, 12, 13, sans que le liquide L ne s'échappe du réservoir 4.

Ce mode de réalisation permet ainsi un fonctionnement amélioré de la sonde 1, puisque l'acheminement/échappement du gaz G dans la sonde 1 ainsi que les manipulations de la sonde 1 sont réalisés sans que le liquide L ne puisse quitter le réservoir 4. On évite ainsi des pertes de liquide L et donc des remplissages du réservoir 4 fréquents.

Un clapet 40, 41 particulièrement adapté au pressiomètre selon l'invention est illustré à la figure 4. Le clapet 40, 41 comprend un corps de clapet 42. Le corps de clapet 42 est tubulaire et comprend deux zones filetées 43, 44 séparées par une butée 45. Le corps de clapet 42 est prolongé par un élément tubulaire 46 de diamètre inférieur au diamètre du corps de clapet 42 et comprenant un orifice de sortie de gaz recouvert d'une enveloppe cylindrique élastique 47 en caoutchouc.

En se référant à la figure 3, le clapet 40 est vissé à l'aide de la zone filetée 44 dans une zone filetée de l'élément de support 48, l'élément tubulaire 46 étant positionné à l'extérieur de l'élément de support 48, de façon à permettre l'admission du gaz G vers le réservoir 4. A l'inverse, le clapet 41 est vissé à l'aide de la zone filetée 43, de façon à empêcher l'admission du gaz dans le réservoir 4 via le canal 332 et à autoriser l'échappement du gaz G depuis le réservoir 4 vers le conduit 33.

Lors de l'admission du gaz G, le gaz G pénètre dans le canal 331 puis dans le clapet d'admission 40, successivement dans le corps de clapet 42 puis dans l'élément tubulaire 46. L'extrémité du corps de clapet 42 étant fermée, le gaz G arrive ensuite à l'orifice de sortie et vient appuyer et déformer l'enveloppe cylindrique élastique 47. Lorsque la déformation de l'enveloppe cylindrique élastique 47 est suffisante, le gaz G parvient dans le réservoir 4. A l'inverse, lors de l'échappement, on supprime la pression de gaz dans le conduit 31, et le gaz G peut s'échapper du réservoir 4 via le clapet d'échappement 41 et le tube 332.

Ainsi, si la sonde 1 est postionnée à l'envers pendant le transport, avec le réservoir 4 en-dessous des manchons 11, 12, 13, le liquide L va être en contact avec les clapets 40, 41. L'enveloppe cylindrique élastique 47 du clapet d'admission 40 est plaquée sur le corps de clapet 42, empêchant ainsi le liquide L de pénétrer dans le conduit 33. Du côté du clapet d'échappement 41, l'eau pénètre dans le corps de clapet 42 et arrive en appui sur la face interne de l'enveloppe élastique 47 du clapet d'échappement 41. La masse du liquide L appuyant sur l'enveloppe 47 n'est pas suffisante pour déformer la membrane 47, et le liquide ne peut pas non plus pénétrer dans le conduit 33. Ainsi, le liquide L ne peut pas sortir du réservoir 4.

L'invention telle que décrite inclut donc également toutes les étapes de mise en oeuvre du pressiomètre tel qu'il vient d'être exposé.

## Revendications

1. Sonde pour pressiomètre (1), comprenant un manchon gonflable central (11), deux manchons gonflables (12, 13) adjacents au manchon central (11) et situés de part et d'autre de ce dernier, un conduit d'alimentation en liquide (32) relié au manchon central (11), un conduit d'alimentation en gaz (33) relié aux manchons adjacents (12, 13), **caractérisée en ce que** la sonde (1) comprend en outre un réservoir (4) destiné à contenir des volumes complémentaires (Vg, Vl) de gaz (G) et de liquide (L), le volume de liquide (Vl) du réservoir (4) étant en communication avec le manchon central (11) via le conduit d'alimentation en liquide (32), le volume de gaz (Vg) du réservoir (4) étant relié au conduit d'alimentation en gaz (33).

2. Sonde (1) selon la revendication 1, **caractérisée en ce que** le réservoir (4) comprend un capteur de volume (6) propre à fournir un signal (Sv) lié au volume (Vl) du liquide (L) dans le réservoir (4).

3. Sonde (1) selon la revendication 2, **caractérisée en ce que** le capteur de volume (6) comprend un détecteur de niveau de liquide (61).

4. Sonde (1) selon la revendication 3, **caractérisée en ce que** le détecteur de niveau de liquide (61) comprend au moins un élément résistif (610) destiné à être immergé, au moins partiellement, dans le volume de liquide (Vl) du réservoir (4), l'élément résistif (610) étant disposé sensiblement parallèlement à l'axe du réservoir (4).

5. Sonde selon l'une des revendications 1 à 4, **caractérisée en ce que** le réservoir (4), en configuration opérationnelle de la sonde (1), est disposé au-dessus des trois manchons gonflables (11, 12, 13).

6. Sonde (1) selon l'une des revendications 1 à 5, **caractérisée en ce que** le réservoir (4) est cylindrique.

7. Sonde (1) selon l'une des revendications 1 à 6, **caractérisée en ce que** le conduit d'alimentation en gaz (33) est relié, dans le réservoir (4), d'une part à un premier clapet (40) permettant l'admission du gaz (G) dans le réservoir (4), et d'autre part à un deuxième clapet (41) permettant l'échappement du gaz (G) hors du réservoir (4).

8. Sonde (1) selon la revendication 7, **caractérisée en ce que** les clapets (40,41) comprennent un corps de clapet (42) muni de deux zones filetées (43,44) séparées par une butée (45), le corps de clapet (42) étant prolongé par un élément tubulaire (46) plus fin que le corps de clapet (42) et comprenant un orifice de sortie de gaz recouvert d'une enveloppe cylindrique élastique (47).

9. Pressiomètre, **caractérisé en ce qu'**il comprend :
- une sonde (1) selon l'une des revendications 1 à 8,
- un équipement de surface (2) comprenant une source de gaz sous pression (21), un conduit (31) reliant la source de gaz (21) au réservoir (4) de la sonde (1), un capteur de pression (5) propre à fournir un signal (Sp) lié à la pression dans le réservoir (4) de la sonde (1), et
- des moyens de raccordement (30-33) de la sonde (1) à l'équipement de surface (2).

10. Pressiomètre selon la revendication 9, **caractérisé en ce que** l'équipement de surface (2) comprend en outre des moyens de contrôle de débit (220-222) comprenant un ajutage (221) et un clapet (222), lesdits moyens de contrôle de débit (220-222) étant interposés sur le conduit (31) reliant la source de gaz (21) au réservoir (4) de la sonde (1), ainsi que des moyens (7, 8) de pilotage de pression reliés aux moyens de contrôle de débit (220-222), et dans lesquels est mémorisée une pluralité de consignes (Kpi) de pression de valeurs croissantes selon un programme (PROG) d'applications successives dans le temps de ces consignes.

11. Pressiomètre selon la revendication 10, **caractérisée en ce que** les moyens (7, 8) de pilotage de pression sont en outre reliés au capteur de pression (5) et sont conçus pour ouvrir le clapet (222) pendant un intervalle de temps prédéfini lorsque la différence entre le signal de pression (Sp) et la pression de consigne (Kpi) dépasse une valeur prédéterminée.

12. Pressiomètre selon la revendication 10 ou 11, **caractérisé en ce que** les moyens (7, 8) de pilotage de pression comprennent une unité de commande (7) propre à actionner le clapet (222) et qui est reliée à un ordinateur (8) dans lequel sont mémorisées les consignes de pression (Kpi) et le programme (PROG) d'applications successives dans le temps de ces consignes (Kpi).

13. Pressiomètre selon l'une des revendications 10 à 12, **caractérisé en ce que** les moyens de contrôle de débit (220-222) comprennent une électrovalve (220) portant à la fois l'ajutage (221) et le clapet (222).

## Claims

1. Probe for pressure meter (1), comprising a central inflatable sleeve (11), two inflatable sleeves (12, 13) adjacent to the central sleeve (11) and situated on either side of the latter, a liquid supply duct (32) connected to the central sleeve (11), a gas supply duct (33) connected to the adjacent sleeves (12, 13), **characterised in that** the probe (1) further comprises a reservoir (4) intended to contain additional volumes (Vg, Vl) of gas (G) and of liquid (L), the liquid volume (Vl) of the reservoir (4) being in communication with the central sleeve (11) via the liquid supply duct (32), the gas volume (Vg) of the reservoir (4) being connected to the gas supply duct (33).

2. Probe (1) set forth in claim 1, **characterised in that** the reservoir (4) comprises a volume sensor (6) able to provide a signal (Sv) linked to the volume (Vl) of the liquid (L) in the reservoir (4).

3. Probe (1) set forth in claim 2, **characterised in that** the volume sensor (6) comprises a liquid level detector (61).

4. Probe (1) set forth in claim 3, **characterised in that** the liquid level detector (61) comprises at least one resistive element (610) intended to be immersed, at least partially, in the liquid volume (Vl) of the reservoir (4), the resistive element (610) being arranged substantially in parallel to the axis of the reservoir (4).

5. Probe according to one of claims 1 to 4, **characterised in that** the reservoir (4), in operational configuration of the probe (l), is arranged above the three inflatable sleeves (11, 12, 13).

6. Probe (1) according to one of claims 1 to 5, **characterised in that** the reservoir (4) is cylindrical.

7. Probe (1) according to one of claims 1 to 6, **characterised in that** the gas supply duct (33) is connected, in the reservoir (4), on the one hand to a first valve (40) allowing for the intake of the gas (G) in the reservoir (4), and on the other hand to a second valve, (41) allowing for the exhaust of the gas (G) outside of the reservoir (4).

8. Probe (1) set forth in claim 7, **characterised in that** the valves (40, 41) include a valve body (42) provided with two threaded zones (43, 44) separated by a thrust bearing (45), the valve body (42) being extended by a tubular element (46) that is thinner than the valve body (42) and comprising a gas outlet orifice covered with an elastic cylindrical envelope (47).

9. Pressure meter, **characterised in that** it comprises:
- a probe (1) according to one of claims 1 to 8,
- a piece of surface equipment (2) comprising a pressurised gas source (21), a duct (31) connecting the gas source (21) to the reservoir (4) of the probe (1), a pressure sensor (5) able to provide a signal (Sp) linked to the pressure in the reservoir (4) of the probe (1), and
- means for connecting (30-33) the probe (1) to the piece of surface equipment (2).

10. Pressure meter set forth in claim 9, **characterised in that** the piece of surface equipment (2) further comprises flow control means (220-222) comprising a nozzle (221) and a valve (222), said flow control means (220-222) being interposed on the duct (31) connecting the gas source (21) to the reservoir (4) of the probe (1), as well as pressure control means (7, 8) connected to the flow control means (220-222), and wherein is memorised a plurality of setpoint pressures (Kpi) of increasing values according to a programme (PROG) of successive applications over time of these setpoints.

11. Pressure meter set forth in claim 10, **characterised in that** the pressure control means (7, 8) are furthermore connected to the pressure sensor (5) and are designed to open the valve (222) during a predefined period of time when the difference between the pressure signal (Sp) and the setpoint pressure (Kpi) exceeds a predetermined value.

12. Pressure meter set forth in claim 10 or 11, **characterised in that** the pressure control means (7, 8) include a control unit (7) able to actuate the valve (222) and which is connected to a computer (8) wherein are memorised the pressure setpoints (Kpi) and the programme (PROG) of successive applications over time of these setpoints (Kpi).

13. Pressure meter according to one of claims 10 to 12, **characterised in that** the flow control means (220-222) include a solenoid valve (220) supporting the nozzle (221) as well as the valve (222).

## Patentansprüche

1. Druckmessersonde (1), umfassend eine mittlere aufblasbare Hülse (11), zwei aufblasbare Hülsen (12, 13), die an die mittlere Hülse (11) angrenzen und sich auf beiden Seiten derselben befindlich, eine Flüssigkeitsversorgungsleitung (32), die an die mittlere Hülse (11) angeschlossen ist, eine Gasversorgungsleitung (33), die an die aneinandergrenzenden Hülsen (12, 13) angeschlossen ist, **dadurch gekennzeichnet, dass** die Sonde (1) ferner einen Behälter (4) umfasst, der dazu gedacht ist, sich ergänzende Raumeinheiten (Vg, Vl) für Gas (G) oder Flüssigkeit (L) zu enthalten, wobei die Flüssigkeitsraumeinheit (Vl) des Behälters (4) mit der mittleren Hülse (11) über die Flüssigkeitsversorgungsleitung (32) in Verbindung steht, wobei die Gasraumeinheit (Vg) des Behälters (4) an die Gasversorgungsleitung (33) angeschlossen ist.

2. Sonde (1) nach Anspruch 1, **dadurch gekennzeichnet, dass** der Behälter (4) einen Volumensensor (6) umfasst, der da zu geeignet ist, ein Signal (Sv) abzugeben, das mit dem Volumen (Vl) der Flüssigkeit (L) in dem Behälter (4) zusammenhängt.

3. Sonde (1) nach Anspruch 2, **dadurch gekennzeichnet, dass** der Volumensensor (6) einen Flüssigkeitspegeldetektor (61) umfasst.

4. Sonde (1) nach Anspruch 3, **dadurch gekennzeichnet, dass** der Flüssigkeitspegeldetektor (61) mindestens ein Widerstandselement (610) umfasst, das dazu gedacht ist, mindestens teilweise in die Flüssigkeitsraumeinheit (Vl) des Behälters (4) eingetaucht zu werden, wobei das Widerstandselement (610) im Wesentlichen parallel zur Achse des Behälters (4) angeordnet ist.

5. Sonde (1) nach einem der Ansprüche 1 bis 4, **dadurch gekennzeichnet, dass** der Behälter (4) in der betriebsfähigen Konfiguration der Sonde (1) oberhalb der drei aufblasbaren Hülsen (11, 12, 13) angeordnet ist.

6. Sonde (1) nach einem der Ansprüche 1 bis 5, **dadurch gekennzeichnet, dass** der Behälter (4) zylindrisch ist.

7. Sonde (1) nach einem der Ansprüche 1 bis 6, **dadurch gekennzeichnet, dass** die Gasversorgungsleitung (33) in dem Behälter (4) einerseits an ein erstes Klappenventil (40) angeschlossen ist, das den Einlass des Gases (G) in den Behälter (4) erlaubt, und andererseits an ein zweites Klappenventil (41) angeschlossen ist, welches das Entweichen des Gases (G) aus dem Behälter (4) erlaubt.

8. Sonde (1) nach Anspruch 7, **dadurch gekennzeichnet, dass** die Klappenventile (40, 41) einen Klappenventilkörper (42) umfassen, der mit zwei Gewindebereichen (43, 44) versehen ist, die durch einen Anschlag (45) getrennt sind, wobei der Klappenventilkörper (42) durch ein Röhrenelement (46) verlängert wird, das dünner ist als der Klappenventilkörper (42) und eine Gasausgangsöffnung umfasst, die durch eine elastische zylindrische Ummantelung (47) verdeckt ist.

9. Druckmesser, **dadurch gekennzeichnet, dass** er folgendes umfasst:
- eine Sonde (1) nach einem der Ansprüche 1 bis 8,
- eine Übertageeinrichtung (2), die eine Druckgasquelle (21), eine Leitung (31), welche die Gasquelle (21) mit dem Behälter (4) der Sonde (1) verbindet, einen Drucksensor (5), der dazu geeignet ist, ein Signal (Sp) abzugeben, das mit dem Druck in dem Behälter (4) der Sonde (1) verknüpft ist, umfasst; und
- Mittel (30 bis 33) zum Anschließen der Sonde (1) an die Übertageeinrichtung (2).

10. Druckmesser nach Anspruch 9, **dadurch gekennzeichnet, dass** die Übertageeinrichtung (2) ferner Mittel zur Durchflusssteuerung (220 bis 222) umfasst, die einen Stutzen (221) und ein Klappenventil (222), wobei die Durchflusssteuermittel (220 bis 222) auf der Leitung (31) zwischengeschaltet sind, welche die Gasquelle (21) mit dem Behälter (4) der Sonde (1) verbindet, sowie Druckansteuermittel (7, 8), die mit den Durchflusssteuermitteln (220 bis 222) verbunden sind, und in denen eine Vielzahl von Drucksollwerten (Kpi) mit zunehmenden Werten nach einem Programm (PROG) zur zeitlich aufeinander folgenden Anwendung dieser Sollwerte gespeichert ist, umfassen.

11. Druckmesser nach Anspruch 10, **dadurch gekennzeichnet, dass** die Druckansteuermittel (7, 8) ferner mit dem Drucksensor (5) verbunden sind und ausgelegt sind, um das Klappenventil (222) während eines vorgegebenen Zeitraums zu öffnen, wenn der Unterschied zwischen dem Drucksignal (Sp) und dem Drucksollwert (Kpi) einen vorherbestimmten Wert überschreitet.

12. Druckmesser nach Anspruch 10 oder 11, **dadurch gekennzeichnet, dass** die Druckansteuermittel (7, 8) eine Steuereinheit (7) umfassen, die dazu geeignet ist, das Klappenventil (222) zu betätigen, und die mit einem Computer (8) verbunden ist, in dem die Drucksollwerte (Kpi) und das Programm (PROG) zur zeitlich aufeinander folgenden Anwendung dieser Sollwerte (Kpi) gespeichert sind.

13. Druckmesser nach einem der Ansprüche 10 bis 12, **dadurch gekennzeichnet, dass** die Durchflusssteuermittel (220 bis 222) ein Magnetventil (220) umfassen, das sowohl den Stutzen (221) als auch das Klappenventil (222) trägt.
